# EUROPÄISCHE PATENTSCHRIFT

(11) **EP 3 412 994 B1**
(45) Veröffentlichungstag und Bekanntmachung des Hinweises auf die Patenterteilung: **23.02.2022**
(21) Anmeldenummer: 18176283.2
(22) Anmeldetag: 06.06.2018
(51) Int. Cl.: F25C 5/20, F25D 21/04

(54) **KÜHL- UND/ODER GEFRIERGERÄT**
REFRIGERATION AND/OR FREEZER DEVICE
APPAREIL DE RÉFRIGÉRATION ET/OU DE CONGÉLATION

(30) Priorität: 07.06.2017 DE 102017112493; 04.09.2017 DE 102017120276
(43) Veröffentlichungstag der Anmeldung: 12.12.2018
(73) Patentinhaber: Liebherr-Hausgeräte Ochsenhausen GmbH, 88416 Ochsenhausen (DE)
(72) Erfinder: Thanner, Daniel, 89186 Dorndorf (DE); Bemetz, Armin, 88299 Leutkirch (DE)
(74) Vertreter: Herrmann, Uwe

(56) Entgegenhaltungen:
- JP-A- H11 173 736
- JP-A- 2001 289 544
- JP-A- 2003 130 510
- US-A1- 2007 095 080
- US-B1- 6 351 955

## Beschreibung

Die vorliegende Erfindung betrifft einen Kühl- und/oder Gefriergerät mit einem gekühlten Innenraum und mit einem Eisbereiter, der in dem gekühlten Innenraum angeordnet ist.

Aus dem Stand der Technik ist es bekannt, in einem gekühlten Innenraum eines Kühl- oder Gefriergerätes einen Eisbereiter anzuordnen. Das durch diesen bereit gestellte Eis wird für den Nutzer beispielsweise durch einen Dispenser in der Gerätetür ausgegeben.

Bekannte Eisbereiter werden üblicherweise unterhalb einer als Ablageplatte dienenden Glasplatte oder an der Gerätedecke angeordnet. Zur Zufuhr gekühlter Luft dient im Allgemeinen ein im gekühlten Innenraum angeordneter Ventilator, der jedoch nicht eigens dem Eisbereiter zugeordnet ist. Dies führt ggf. dazu, dass die Luftzufuhr zum Eisbereiter und die Abfuhr von Luft vom Eisbereiter nicht optimal ist und dass es zu einem Eisaufbau in einem nicht gewünschten Bereich, beispielswiese unterhalb der Glasplatte kommt. Relevanter Stand der Technik ist in JP 2001 2895441 A zu finden.

Der vorliegenden Erfindung liegt daher die Aufgabe zugrunde, einen Eisbereiter der eingangs genannten Art dahingehend weiter zu bilden, dass die Strömungsverhältnisse im Bereich des Eisbereiters optimal sind.

Diese Aufgabe wird durch ein Kühl- und/oder Gefriergerät mit den Merkmalen des Anspruchs 1 gelöst. Danach ist ein Halteelement vorgesehen, in dem der Eisbereiter zumindest teilweise angeordnet ist, wobei sich in dem Halteelement zusätzlich ein Ventilator sowie Luftführungsmittel zur Führung der von dem Ventilator geförderten Luft zu dem Eisbereiter befinden.

Durch die Anordnung des Eisbereiters sowie des Ventilators in dem Halteelement, das beispielsweise als Halterahmen ausgeführt sein kann, wird erreicht, dass an dem Eisbereiter definierte und durch den Nutzer nicht veränderbare Strömungsverhältnisse vorliegen, die für die Geschwindigkeit des Eisaufbaus optimal sind und einen Eisaufbau an anderer Stelle, wie beispielsweise an einem Ablageboden oberhalb des Eisbereiters weitgehend oder vollständig verhindern. Darüber hinaus wir ein Schutz vor Vereisung durch Türöffnungen erreicht.

Vorzugsweise gelangt gekühlte Luft in Form eines geringen Volumenstroms vom Verdampfer des Kältemittelkreislaufs des Gerätes zu dem Halteteil und wird durch den Ventilator in das Halteelement gefördert. Vorzugsweise wird nur ein geringer Volumenstrom an Luft durch das Halteelement geleitet.

Vorzugsweise sind das Halteteil bzw. dessen Luftführungen so ausgestaltet, dass Luftverwirbelungen im Bereich des Halteteils bzw. an den Eiswürfeln und im gekühlten Innenraum verhindert werden. Dadurch wird die Temperaturregelung und Temperatur-Schichtung in dem gekühlten Innenraum nicht oder kaum beeinträchtigt.

Das Halteteil ermöglicht die optimale Kühlung des Wassers und somit eine schnelle Eisproduktion.

Das Halteteil und der Eisbereiter befinden sich in dem gekühlten Innenraum, wie z.B. in einem Gefrierteil.

Erfindungsgemäß ist somit eine starke Abkühlung des Wassers möglich und somit eine schnelle Eisbildung. Eine Beeinflussung der Temperaturschichtung im Geräteinnenraum tritt nicht oder nur in untergeordnetem Umfang auf.

Erfindungsgemäß sind in dem Halteelement Luftführungsmittel stromaufwärts und/oder stromabwärts des Ventilators angeordnet.

Durch diese Luftführungsmittel, die auf der Saugseite des Ventilators, d.h. stromaufwärts, und auf der Druckseite des Ventilators, d.h. stromabwärts angeordnet sind, lassen sich definierte Luft- bzw. Strömungsverhältnisse am Eisbereiter bzw. an dessen Eisschale einstellen.

Unter "Luftführungsmitteln" sind beliebige Elemente zu verstehen, die Einfluss auf die Luftströmung haben. Es kann sich dabei um Kanäle, Luftleitelemente etc. handeln. Denkbar ist es beispielsweise, dass die Luftführungsmittel zumindest teilweise als Leitschaufeln ausgebildet sind.

Das Halteelement weist einen Zuluftkanal stromaufwärts des Ventilators auf, der eine oder mehrere Zuluftöffnungen aufweist. Werden mehrere Zuluftöffnungen vorgesehen, lässt sich eine besonders günstige Anströmung des Ventilators erreichen. Zudem lässt sich durch die Anordnung und Anzahl der Zuluftöffnungen der Luftstrom im Geräteinnenraum beeinflussen.

Erfindungsgemäß ist vorgesehen, dass sich der Eisbereiter unterhalb einer Glasplatte befindet, die als Ablageboden für Kühl- bzw. Gefriergut dient, und dass die wenigstens eine Zuluftöffnung derart ausgebildet ist, dass die Luft aus einem Bereich unter der Platte durch die Zuluftöffnung hindurch mittels des Ventilators angesogen wird. Auf diese Weise kann die Ansammlung feuchter Luft unterhalb der Platte und somit auch ein dort sonst erfolgender Eisaufbau verhindert werden.

Weiterhin weist das Halteelement einen Abluftkanal stromabwärts des Ventilators auf, der eine oder mehrere Auslassöffnungen aufweist. Durch die Anzahl, Größe und Ausrichtung der Auslassöffnungen kann eine gezielte und optimale Anströmung des Eisbereiters und insbesondere von dessen Eisschale erreicht werden.

Um sicher zu stellen, dass die in Strömungsrichtung weiter weg liegenden Auslassöffnungen auch noch mit einer hinreichenden Menge von Luft versorgt werden, kann vorgesehen sein, dass der Abluftkanal in Strömungsrichtung zulaufend, beispielsweise konisch ausgeführt ist. Vorzugsweise ist der Abluftkanal derart ausgebildet, dass durch jede Auslassöffnung derselbe Volumenstrom oder im Wesentlichen derselbe Volumenstrom der Luft zu dem Eisbereiter gelangt.

Um eine besonders effiziente Kühlung des Wasser bzw. des Eises zu erreichen, kann vorgesehen sein, dass wenigstens eine der Auslassöffnungen oberhalb der Eisschale des Eisbereiters angeordnet und derart ausgebildet ist, dass die Luft von oben auf das Wasser/Eis auftritt.

Erfindungsgemäß ist wenigstens eine der Auslassöffnungen derart ausgebildet, dass der Luftaustritt senkrecht oder im Wesentlichen Senkrecht aus der Auslassöffnung erfolgt.

Vorzugsweise sind die Auslassöffnungen so ausgeführt und angeordnet, dass das Wasser/Eis, das sich in der Eisschale befindet, zeitgleich aus mehreren Richtungen angeströmt wird.

Wie oben ausgeführt, kann das Halteelement als Halterahmen ausgebildet sein. Der Halterahmen kann als geschlossener Rahmen ausgeführt sein d.h. des Eisbereiter vollumfänglich, d.h. vorne, hinten und rechts und links umgeben oder auch als offener Rahmen ausgeführt sein und den Eisbereiter z.B. nur auf drei Seiten umgeben bzw. an diesen angrenzen.

Um die Luftströmung weiter zu optimieren, kann vorgesehen sein, dass unterhalb der Eisschale des Eisbereiters ein Luftleitelement angeordnet ist.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente umfassen können. Ebenso schließt die Verwendung des Plurals auch das Vorhandensein des fraglichen Elementes in der Einzahl ein und umgekehrt umfasst der Singular auch mehrere der fraglichen Elemente.

Weitere Einzelheiten und Vorteile der Erfindung werden anhand eines in der Zeichnung darstellten Ausführungsbeispiels näher erläutert.

Es zeigen:
- Figur 1:: eine perspektivische Ansicht eines Teils des Halterahmens mit Eisschale,
- Figur 2:: eine perspektivische Ansicht des Halterahmens, des Eisbereiters und des Wasserzulaufs,
- Figur 3:: eine perspektivische Draufsicht des Halterahmens mit Eisbereiter und mit Wasserzulauf und
- Figur 4:: eine Schnittansicht durch die Anordnung gemäß Figur 3.

Figur 1 zeigt mit dem Bezugszeichen H einen seitlichen Abschnitt des Halterahmens und mit S die Eisschale des Eisbereiters. In diese wird mittels eines Wasserzulaufs W (vgl. Fig. 2) Waser eingelassen und dann in der Eisschale zu Eis gekühlt.

Unterhalb der Eisschale S befindet sich das Luftleitblech oder Luftleitelement L, das die Aufgabe hat, eine gezielte Luftströmung unterhalb der Eisschale zu erreichen.

In Figur 2 ist das vollständige Halteelement als Halterahmen H gezeigt, in den der Eisbereiter E von unten eingesetzt und darin lösbar fixiert wird. Der Eisbereiter umfasst die Eisschale S und ggf. einen Mechanismus zur Ausgabe des gebildeten Eises, wie z.B. durch Drehen / Twisten der Eisschale.

Mit dem Bezugszeichen V ist ein drehzahlveränderlicher oder auch ein nur mit einer Drehzahl betreibbarer Ventilator gekennzeichnet. Im Betrieb saugt dieser Luft durch die Lufteinlassöffnung 110 in den saugseitig angeordneten Kanal 100. Die Öffnung 110 ist im Endbereich des Kanals 100 angeordnet.

Auf der Druckseite des Ventilators V erstreckt sich der druckseitige Kanal 200, der u.a. balkonartige Luftauslässe 210 aufweist, die sich oberhalb der Eisschale S befinden und die so angeordnet sind, dass die Luft von oben auf das darin befindliche Eis/Wasser gelangt.

Die Kanäle 100, 200 und deren Öffnungen sind vorzugsweise integrale Bestandteile des Halterahmens.

Figur 3 zeigt einer perspektivischen Ansicht von oben die Anordnung umfassend den Halterahmen H, den Eisbereiter E und den Wasserzulauf W. Das Bezugszeichen 120 kennzeichnet Luftleitschaufeln, die die Luft auf der Saugseite optimal zum Ventilator V hin bewegen.

Figur 4 zeigt eine Schnittansicht durch die Anordnung gemäß Figur 3.

Aus dieser Figur ist ersichtlich, dass in dem Halterahmen nicht nur die Auslassöffnungen 210 vorgesehen sind, sondern auch Auslassöffnungen 220, die so angeordnet sind, dass der Eisbereiter E und insbesondere dessen Eisschale S von der Seite von Luft angeströmt wird.

Bei der von dem Ventilator geförderten Luft handelt es sich um kalte Luft.

Die Luftführung unterhalb des nicht darstellten Ablagebodens, an dessen Unterseite sich der Halterahmen und der Eisbereiter befinden, wird vorzugsweise so ausgestaltet, dass die Unterseite möglichst nicht mit feuchter Kaltluft beaufschlagt wird, sondern allenfalls mit trockner kalter Luft, was die Entfernung von Eis von der Unterseite des Ablagebodens durch Sublimation fördert. Dies kann beispielsweise durch die Anordnungen der Öffnungen, der Kanäle und durch den Betrieb des Ventilators erreicht werden. Dieser wird vorzugsweise erst dann in Betrieb genommen, wenn sich auf dem Wasser in der Eisschale eine dünne Eisschicht gebildet hat.

## Patentansprüche

1. Kühl- und/oder Gefriergerät mit einem gekühlten Innenraum und einem Eisbereiter (E), der in dem gekühlten Innenraum angeordnet ist, wobei
ein Halteelement (H) vorgesehen ist, in dem der Eisbereiter (E) angeordnet ist,
sich in dem Halteelement (H) zusätzlich ein Ventilator (V) sowie Luftführungsmittel zur Führung der von dem Ventilator (V) geförderten Luft zu dem Eisbereiter (E) befinden, und
das Halteelement (H) einen Abluftkanal (200) stromabwärts des Ventilators (V) aufweist, der eine oder mehrere Auslassöffnungen (210) aufweist,
wobei in dem Halteelement (H) Luftführungsmittel stromaufwärts und stromabwärts des Ventilators (V) angeordnet sind, und
eine der Auslassöffnungen (210) derart ausgebildet ist, dass der Luftaustritt einer zur Eisbildung dienenden Luft senkrecht oder im Wesentlichen senkrecht aus der Auslassöffnung erfolgt,
wobei das Halteelement (H) einen Zuluftkanal stromaufwärts des Ventilators (V) aufweist, der eine oder mehrere Zuluftöffnungen aufweist,
**dadurch gekennzeichnet, dass**
sich der Eisbereiter (E) unterhalb einer Glasplatte befindet und dass die wenigstens eine Zuluftöffnung derart ausgebildet ist, dass die Luft aus einem Bereich unter der Platte durch die Zuluftöffnung hindurch mittels des Ventilators (V) angesogen wird.

2. Kühl- und/oder Gefriergerät nach Anspruch 1, **dadurch gekennzeichnet, dass** die Luftführungsmittel zumindest teilweise als Leitschaufeln ausgebildet sind.

3. Kühl- und/oder Gefriergerät nach Anspruch 1, **dadurch gekennzeichnet, dass** der Abluftkanal in Strömungsrichtung zulaufend, insbesondere konisch ausgeführt ist.

4. Kühl- und/oder Gefriergerät nach einem der vorhergehenden Ansprüche, **dadurch gekennzeichnet, dass** wenigstens eine der Auslassöffnungen (210) oberhalb der Eisschale des Eisbereiters (E) angeordnet und derart ausgebildet ist, dass die Luft von oben auf das Wasser/Eis auftritt.

5. Kühl- und/oder Gefriergerät nach einem der vorhergehenden Ansprüche, **dadurch gekennzeichnet, dass** das Halteelement (H) als Halterahmen ausgebildet ist, der den Eisbereiter (E) umgibt und/oder dass unterhalb der Eisschale des Eisbereiters (E) ein Luftleitelement angeordnet ist.

## Claims

1. Refrigerator and/or freezer with a cooled interior and an ice maker (E), which is arranged in the cooled interior, wherein
a holding element (H) is provided, in which the ice maker (E) is arranged,
a fan (V) as well as air guiding means for guiding the air conveyed by the fan to the ice maker (E) are additionally located in the holding element (H), and
the holding element (H) has an exhaust air duct (200) downstream of the fan (V), which duct has one or more outlet openings (210),
wherein air guiding means are arranged in the holding element (H) upstream and downstream of the fan (V), and
one of the outlet openings (210) is designed so that the air outflow of air used for making ice takes place vertically or substantially vertically from the outlet opening,
wherein the holding element (H) has a supply air duct upstream of the fan (V), which duct has one or more supply air openings,
**characterised in that**
the ice maker (E) is located underneath a glass plate and that the at least one supply air opening is designed so that the air is aspirated from an area under the plate through the supply air opening by means of the fan (V).

2. Refrigerator and/or freezer according to claim 1, **characterised in that** the air guiding means are designed at least partially as guide vanes.

3. Refrigerator and/or freezer according to claim 1, **characterised in that** the exhaust air duct is executed tapered in the flow direction, in particular conically.

4. Refrigerator and/or freezer according to any one of the preceding claims, **characterised in that** at least one of the outlet openings (210) is arranged above the ice tray of the ice maker (E) and is designed so that the air emerges onto the water/ice from above.

5. Refrigerator and/or freezer according to any one of the preceding claims, **characterised in that** the holding element (H) is designed as a holding frame, which surrounds the ice maker (E), and/or that an air-conducting element is arranged underneath the ice tray of the ice maker (E).

## Revendications

1. Appareil de réfrigération et/ou de congélation comprenant un espace intérieur réfrigéré et une machine à glaçons (E), qui est disposée dans l'espace intérieur réfrigéré, dans lequel
un élément de support (H) est prévu, dans lequel la machine à glaçons (E) est disposée,
un ventilateur (V) ainsi que des moyens de guidage d'air servant à guider l'air transporté par le ventilateur (V) vers la machine à glaçons (E) se trouvent en plus dans l'élément de support (H), et
l'élément de support (H) comporte, en aval du ventilateur (V), un canal d'air évacué (200), qui comporte une ou plusieurs ouvertures de sortie (210),
dans lequel des moyens de guidage d'air sont disposés dans l'élément de support (H) en amont et en aval du ventilateur (V), et
une des ouvertures de sortie (210) est réalisée de telle manière que la sortie d'air d'un air servant à former des glaçons est effectuée verticalement ou sensiblement verticalement hors de l'ouverture de sortie,
dans lequel l'élément de support (H) comporte, en amont du ventilateur (V), un canal d'air amené qui comporte une ou plusieurs ouvertures d'air amené,
**caractérisé en ce que**
la machine à glaçons (E) se trouve sous une plaque en verre et **en ce que** l'au moins une ouverture d'air amené est réalisée de telle manière que l'air est aspiré depuis une zone sous la plaque à travers l'ouverture d'air amené au moyen du ventilateur (V).

2. Appareil de réfrigération et/ou de congélation selon la revendication 1, **caractérisé en ce que** les moyens de guidage d'air sont réalisés au moins en partie sous la forme d'aubes directrices.

3. Appareil de réfrigération et/ou de congélation selon la revendication 1, **caractérisé en ce que** le canal d'air évacué est exécuté s'amincissant, en particulier conique, dans la direction d'écoulement.

4. Appareil de réfrigération et/ou de congélation selon l'une des revendications précédentes, **caractérisé en ce qu'**au moins une des ouvertures de sortie (210) est disposée au-dessus du bac à glaçons de la machine à glaçons (E) et est réalisée de telle manière que l'air arrive par le haut sur l'eau/les glaçons.

5. Appareil de réfrigération et/ou de congélation selon l'une des revendications précédentes, **caractérisé en ce que** l'élément de support (H) est réalisé sous la forme d'un cadre de support, qui entoure la machine à glaçons (E) et/ou **en ce qu'**un élément de conduite d'air est disposé au-dessous du bac à glaçons de la machine à glaçons (E).
